# EUROPÄISCHE PATENTSCHRIFT

(11) **EP 2 307 837 B1**
(45) Veröffentlichungstag und Bekanntmachung des Hinweises auf die Patenterteilung: **05.09.2018**
(21) Anmeldenummer: 09777292.5
(22) Anmeldetag: 20.07.2009
(51) Int. Cl.: F26B 13/00, F26B 25/00

(54) **VERFAHREN ZUM HERSTELLEN EINES MEHRSCHICHTENVERBUNDES AUF EINER CIP-FÄHIGEN BESCHICHTUNGSANLAGE**
METHOD FOR PRODUCING A MULTILAYER COMPOUND ON A CIP-CAPABLE COATING INSTALLATION
PROCÉDÉ DE FABRICATION D'UN COMPOSITE MULTICOUCHE DANS UN DISPOSITIF DE REVÊTEMENT À NETTOYAGE PAR RECIRCULATION

(30) Priorität: 24.07.2008 DE 102008034453
(43) Veröffentlichungstag der Anmeldung: 13.04.2011
(73) Patentinhaber: LTS LOHMANN Therapie-Systeme AG, 56626 Andernach (DE)
(72) Erfinder: BRATHUHN, Rudi, 56566 Neuwied (DE); SCHWARZ, Peter, 53639 Königswinter (DE); SCHÄFER, Wolfgang, 60311 Frankfurt (DE)
(86) Internationale Anmeldenummer: PCT/EP2009/005239
(87) Internationale Veröffentlichungsnummer: WO 2010/009848

(56) Entgegenhaltungen:
- EP-A1- 0 775 882
- WO-A2-03/061635
- DE-U1-202004 020 631
- DE-U1-202007 016 425
- DE-U1-202007 017 655
- US-A- 5 849 099

## Beschreibung

Die vorliegende Erfindung betrifft ein Herstellverfahren für einen Mehrschichtenverbund, bei dem zuerst eine oder mehrere Schichten auf einem Trägermaterial durch Beschichten mit einer flüssigen Komponente aufgebracht werden, danach der beschichtete Mehrschichtenverbund getrocknet wird und danach der getrocknete Mehrschichtenverbund aufgerollt wird. Der letzte Arbeitsschritt im Verfahren ist das Reinigen der Anlage, das erfindungsgemäß mittels eines CIP-Systems durchgeführt wird, d.h. eines in die Anlage integrierten Systems, das ein "Cleaning-In-Place" ermöglicht.
Ein derartiges Verfahren ist aus der DE 20 2007 016 425 U1 bekannt. Außerdem weist die Vorrichtung aus DE 20 2007 016 425 U1 zum Behandeln einer Substratbahn auf:
ein Gehäuse, das mindestens einen Behandlungsabschnitt für die Substratbahn, einen Zufluss und einen Abfluss für ein Medium umfasst,
wobei im Behandlungsabschnitt mindestens eine Leitwalze zum Transport der Substratbahn angeordnet ist,
wobei zur Beaufschlagung der Substratbahn mit Medium mindestens eine Düsenvorrichtung vorgesehen ist, durch welche das Medium in den Behandlungsabschnitt geleitet werden kann. Dabei ist mindestens eine Leitwalze mit mindestens einer Reinigungsdüse ausgerüstet, durch welche zu Reinigungszwecken flüssige und/oder gasförmige Reinigungssubstanzen in den Behandlungsabschnitt geleitet werden können,
wobei der Innenraum jeder Behandlungsabschnitt/ jede Trockenzone zur kontrollierten Reinigung mit Sprühdüsen zum Versprühen einer Reinigungsflüssigkeit ausgestaltet ist,
und wobei der Innenraum des Trockenofens totraumfrei ausgeführt ist,
wobei alle für die Ablagerung von eventuellen Verunreinigungen in Frage kommenden Ecken und Nischen entweder durch entsprechende technische Konstruktionen ausgeschlossen werden oder durch geeignete Abdeckelemente vor dem Eindringen von Verunreinigungen abgeschirmt sind,
wobei alle Transportwalzen, mit denen der beschichtete Mehrschichtverbund durch den Trockenofen und die einzelnen Behandlungsabschnitte / Trockenzonen hindurch bewegt wird, als Hohlwellen ausgestaltet und mit Sprühdüsen ausgerüstet sind,
und wobei die Reinigungsflüssigkeit in dem nach unten konisch zulaufend ausgestalteten unteren Gehäuseteil des Trockenofens zusammenfließt und dort über einen Ablauf abgelassen wird.
Neben den bekannten Applikationsformen von Arzneimitteln wie Tabletten, Kapseln, Dragees, Tropfen, Spritzen oder rektalen Applikationsformen gibt es auch die Darreichungsform mittels transdermaler Systeme oder Wafer. Transdermale Systeme und Wafer werden aus bahnförmigen Materialien hergestellt, wobei die Herstellung der bahnförmigen Materialien mehrere aufeinander folgende Schritte wie Beschichten, Trocknen und Aufwickeln auf rollen umfasst. Sie sind beispielsweise in der WO 03/61635 beschreiben. An den eigentlichen Vorgang der Herstellung schließt sich im Betrieb üblicherweise noch als letzter Arbeitsschritt die Reinigung der Anlage an. Die Anlage soll nämlich für die Herstellung einer anderen, neuen Rezeptur möglichst schnell wieder einsatzbereit sein, um unwirtschaftliche Stillstände zu vermeiden. Ferner soll der Reinigungsprozess sicher validierbar sein.
Bei dem Schritt des Beschichtens werden eine oder mehrere flüssige Komponenten mittels einer Beschichtungsanlage auf ein Trägermaterial aufgebracht. Der danach fertig beschichtete Mehrschichtenverbund enthält aber noch einen relativ hohen Anteil an Flüssigkeit, die normalerweise im nächstfolgenden Herstellschritt durch Hitze entfernt wird.
Der fertig beschichtete Mehrschichtenverbund wird daher zum Trocknen einem Trockenofen zugeführt, der vorzugsweise in kontinuierlicher Fahrweise betrieben wird. Der Trockenofen kann eine oder mehrere Trockenzonen umfassen. Die einzelnen Trockenzonen unterscheiden sich dabei durch ihre jeweils unterschiedlichen Temperaturen und Luftmengen. Daneben soll jede Trockenzone ihre eigene Luftregelung besitzen, in die üblicherweise auch noch Filter- und Heizelemente integriert sind. Durch die Einwirkung der Wärme im Trockenofen auf den beschichteten Mehrschichtverbund gelangt die Feuchtigkeit aus dem beschichteten Mehrschichtverbund in den Luftstrom. Um die Feuchtigkeit im Luftkreislauf stabil zu halten, muss trockene Frischluft zugeführt werden, mit der die verbrauchte feuchte Luft ersetzt wird. Schwankungen der Feuchtigkeit in der Frischluftzufuhr wirken sich unmittelbar aus auf die Effizienz der Trocknung und mittelbar auf die Qualitätseigenschaften des fertigen Produkts, das nicht zu feucht, aber auch nicht zu trocken sein soll.

Der aus dem Trockenofen austretende getrocknete Mehrschichtenverbund wird sofort auf Rollen aufgewickelt.

Während der fertig getrocknete und aufgerollte Mehrschichtverbund wahlweise zwischengelagert oder abtransportiert wird, steht im Betrieb die vollständige Reinigung der Anlage an, die möglichst rasch, aber zugleich auch so gründlich durchgeführt werde soll, dass eine "Crosscontamination", d.h. eine Übertragung von Spuren von Inhaltsstoffen des im vorherigen Produktionsdurchlauf in der Anlage produzierten Materials auf das in der Anlage im nachfolgenden Produktionsdurchlauf produzierte Material, mit Sicherheit ausgeschlossen wird. Diese besonders gründliche Reinigungsmethode wird in der Fachsprache auch als GMP-gerecht bezeichnet (siehe dazu Wikipedia, freie Enzyklopädie im Internet). In Kombination damit soll die besonders unwirtschaftliche Stillstandszeit der Anlage auf eine möglichst kurze Zeitdauer verkürzt werden.

Aufgabe der vorliegenden Erfindung war es daher, ein einfaches, gleichzeitig aber auch garantiert sicheres Reinigungsverfahren für den Trockenofen in der Beschichtungsanlage anzugeben, das unter wirtschaftlichen Bedingungen großtechnisch durchgeführt werden kann. Gleichzeitig soll damit die Trocknung des beschichteten Mehrschichtverbundes optimal auf die Anforderungen transdermaler Applikationssysteme oder Wafer einzustellen sein, dazu gehört, dass der Trockenofen mehrere Trockenzonen mit kontrollierter Luftführung besitzt, wobei in den einzelnen Trockenzonen eine präzise und individuelle Regelung der Luftfeuchtigkeit jederzeit gewährleistet sein muss.

Gelöst wird diese Aufgabe durch ein Verfahren der eingangs genannten Gattung, dessen Kennzeichenmerkmale darin zu sehen sind, dass während der Trocknung des beschichteten Mehrschichtenverbundes im Trockenofen mit mindestens zwei Trockenzonen der Luftkreislauf jeder Trockenzone vollständig auf Frischluftzufuhr eingestellt wird und jede individuelle Trockenzone über eine unabhängig von allen anderen Trockenzonen regulierbare Konditionierung des zugeführten Frischluftstromes verfügt, wobei die durch eine Luftzufuhr eintretende Luft über ein kombiniertes Heiz-Düsen-System auf den zu trocknenden Mehrschichtenverbund appliziert wird.

Als Trägermaterial für den Mehrschichtenverbund eignen sich bahnförmige Materialien wie Papierbahnen oder Textilbahnen in Form von Geweben oder Vliesen aus natürlichen oder künstlichen Fasern, es können aber auch Folien aus Kunststoff eingesetzt werden, die ggf. mit Löchern versehen sein können.

Als flüssige Komponente für die Beschichtung des Trägermaterials kommen für das erfindungsgemäße Verfahren im wesentlichen organische Rohstoffe in Mischung mit Wasser und/oder organischen Lösemitteln in Frage. Auch Mischungen organischer Rohstoffe, die wasserlöslich oder in Wasser suspendierbar sind, eignen sich bestens. Beispiele solcher organischer Rohstoffe sind Polymere wie Polyvinylalkohol, Polyvinylpyrrolidon, Cellulosederivate, Polyvinylacetat, Polyethylenglykol, Alginate, Xanthate, Gelatine und andere mehr oder weniger wasserlösliche Polymere, die der Fachmann kennt. Falls gewünscht, können die flüssigen Komponenten noch weitere Füllstoffe enthalten wie Mannitol, Lactose, Kalziumphosphate, Glucose oder Sorbinsäurederivate. Ferner eigenen sich Zusätze von aktiven Substanzen wie Arzneimittel, Aromastoffe, Menthol, Glutamat und andere Zusatzstoffe, teilweise auch flüchtiger Art.

Das Beschichten des Trägermaterials mit einer oder mit mehreren flüssigen Komponenten erfolgt erfindungsgemäß nach üblichen Auftragstechniken. Die flüssigen Komponenten können auf das Trägermaterial z. B. aufgegossen, mit Hilfe von Walzen oder mit anderen, dem Fachmann einschlägig bekannten Verfahren aufgetragen werden.

Für das Reinigen der Beschichtungsanlage werden alle mit dem Trägermaterial und/oder mit der oder den flüssigen Komponenten in Berührung kommenden Anlagenteile mit einer CIP (= Cleaning-In-Place)-Technik gründlich gereinigt. Ferner besteht Reinigungsbedarf für die restlichen Anlagenteile insbesondere dann, wenn sich das Beschichtungsgut während des Beschichtungsvorganges auch nur im geringsten Maße vom Trägermaterial gelöst hat und/oder Inhaltsstoffe des Beschichtungsgutes beim Beschichtungsvorgang verdampfen und sich in der Beschichtungsanlage niederschlagen.

Der Trockenofen, der für das erfindungsgemäße Verfahren eingesetzt wird, besitzt vorzugsweise mindestens zwei, besonders bevorzugt bis zu vierzehn Trockenzonen, in denen der Luftkreislauf vollständig auf Frischluftzufuhr eingestellt ist. Die Zuluftdüsen sind dabei so ausgestaltet, dass sie in jeder Trockenzone eine gleichmäßige Belüftung der gesamten Oberfläche des in der jeweiligen Trockenzone befindlichen beschichteten Mehrschichtverbundes mit dem konditionierten Frischluftstrom ermöglichen. Dabei verfügt jede individuelle Trockenzone in dem Trockenofen über eine unabhängig von allen anderen Trockenzonen regulierbare Konditionierung des zugeführten Frischluftstromes. So ist gewährleistet, dass in jeder Trockenzone die optimalen Trockenbedingungen über die Luftmenge, die Lufttemperatur und die Luftfeuchtigkeit genau eingestellt werden können.

Der Trockenofen, der für das erfindungsgemäße Verfahren eingesetzt wird, ist vorzugsweise so konstruiert, dass sein gesamter Innenraum kontrolliert reinigbar und leicht zugänglich ist. Das bedeutet insbesondere, dass alle Bauteile des Trockenofens, die mit dem darin produzierten Produkt in Berührung kommen können, zum Zweck der Reinigung nicht ausgebaut werden müssen, sondern mit Hilfe des in den Trockenofen integrierten Systems in CIP-Technik gereinigt werden können. Das äußere Gehäuse des Trockenofens ist dabei so ausgestaltet, dass der obere Teil des Trockenofens nach oben abgehoben werden kann, um so die einfache Zugänglichkeit für den oberen und unteren Teil des Trockenofens zu gewährleisten. Das dient dazu, den Reinigungserfolg der CIP-Technik zu kontrollieren. Alle Einbauteile im Innern des Trockenofens sind so ausgestaltet, dass eine Demontage zu Reinigungszwecken nicht notwendig ist. Darüber hinaus ist der Innenraum des Trockenofens totraumfrei ausgeführt. Das bedeutet, dass alle für die Ablagerung von eventuellen Verunreinigungen in Frage kommenden Ecken und Nischen durch entsprechende technische Konstruktion nicht auftreten oder, wenn doch, dann durch geeignete Abdeckelemente vor dem Eindringen von Verunreinigungen abgeschirmt sind.

Alle Transportwalzen, mit denen der beschichtete Mehrschichtverbund durch den Trockenofen und die verschiedenen Trockenzonen hindurch bewegt wird, sind vorzugsweise als Hohlwellen ausgestaltet und mit Sprühdüsen ausgerüstet. Wenn sie an eine Hochdruckpumpe angeschlossen sind, ermöglicht das eine sehr schnelle Reinigung dieser Transportwalzen von innen heraus sowie gleichzeitig auch die Reinigung ihrer unmittelbaren Umgebung innerhalb des Trockenofens, ohne dass dazu ein Ausbau dieser Teile des Trockenofens notwendig wird. Die Sprühdüsen sind erfindungsgemäß so angeordnet, dass alle Bereiche des Innenraums des Trockenofens mittels der CIP-Technik erreicht werden und so kontrolliert reinigbar sind. Die Transportwalzen drehen sich vorzugsweise während des Reinigungsprozesses langsam, was die Reinigungswirkung im gesamten Innenraum des Trockenofens optimiert. Die für die Reinigung benötigte Reinigungsflüssigkeit sammelt sich in dem nach unten konisch ausgebildeten Boden des Trockenofens und kann dort entweder der Hochdruckpumpe wieder zugeführt oder einfach abgelassen oder mit Hilfe einer Pumpe entfernt werden. Somit kann ein Reinigungsverfahren eindeutig charakterisiert und validiert werden.

Der nach dem erfindungsgemäßen Verfahren hergestellte Mehrschichtenverbund eignet sich insbesondere zur Verwendung als transdermales System zur Applikation von Arzneimitteln oder Kosmetika oder für die Applikation in Körperhöhlen.

Die Erfindung soll beispielhaft für den Fachmann durch die beigefügten Zeichnungen gemäß Figur 1 und Figur 2 noch deutlicher erläutert werden.
**Figur 1** zeigt schematisch, wie ein Mehrschichtenverbund erfindungsgemäß in einem Mehrstufenverfahren hergestellt wird.
**Figur 2** zeigt in schematischer Darstellung einen senkrechten Schnitt durch ein Segment eines für das erfindungsgemäße Verfahren geeigneten Trockenofens in seitlicher Ansicht.

Mit Hilfe von Bezugszeichen ist in **Figur 1** die Abwicklung 1 des Trägermaterials 2 dargestellt. Das abgewickelte Trägermaterial 2 wird in der nachgeschalteten Beschichtungsstation 3 mit einer oder mit mehreren flüssigen Komponenten beschichtet. Danach wird das beschichtete Trägermaterial 4 dem Trockenofen 5 zugeführt, der in der Ausführungsform nach Figur 1 mehrere Trockenzonen T1, T2, T3, Tx-1 und Tx umfasst. Am oberen Teil des Trockenofens 5 ist die Luftzufuhr 6 dargestellt, während die Abluft 7 im unteren Teil des Trockenofens 5 gesammelt und seitlich abgeführt wird. Der an der Trockenstation Tx den Trockenofen 5 verlassende, getrocknete Mehrschichtverbund 8 wird über eine Ablenkrolle 9 der Aufrollstation 10 zugeleitet und dort aufgerollt.

In **Figur 2** haben gleiche Bezugszeichen die gleiche Bedeutung wie in Figur 1. Dargestellt ist ein einzelnes Ofensegment Tn eines für das erfindungsgemäße Verfahren geeigneten Trockenofens 5. Das Ofensegment Tn besitzt ein oberes Gehäuseteil 11, das in Pfeilrichtung nach oben und nach unten beweglich ist, und ein unteres Gehäuseteil 12, das nach unten konisch zulaufend ausgebildet ist und über einen Ablauf 15 verfügt. Genau zwischen dem oberen Gehäuseteil 11 und dem unteren Gehäuseteil 12 bewegt sich der in dem Ofensegment Tn zu trocknende Mehrschichtenverbund 14 in Pfeilrichtung von links nach rechts. Im oberen Teil des Ofensegmentes Tn ist die Luftzufuhr 6 zu erkennen, während die Abluft 7 nach unten seitlich austritt. Die durch die Luftzufuhr 6 eintretende Luft wird über ein kombiniertes Heiz-Düsen-System 16 auf den zu trockenenden Mehrschichtenverbund 14 appliziert, welcher mit Hilfe von Leitrollen 17, die mit nicht dargestellten Sprühdüsen ausgerüstet sind, durch das Trockensegment Tn in Pfeilrichtung von links nach rechts bewegt wird.

## Patentansprüche

1. Herstellverfahren für einen Mehrschichtenverbund (14), bei dem zuerst eine oder mehrere Schichten auf einem Trägermaterial durch Beschichten mit einer flüssigen Komponente aufgebracht werden, danach der beschichtete Mehrschichtenverbund (14) getrocknet wird und danach der getrocknete Mehrschichtenverbund (14) aufgerollt wird,
wobei als letzter Schritt die Anlage gereinigt wird,
wobei während der Trocknung des beschichteten Mehrschichtenverbundes (14) im Trockenofen (5) mit mindestens zwei Trockenzonen (T1, T2) der Luftkreislauf jeder Trockenzone (T1, T2) vollständig auf Frischluftzufuhr eingestellt wird und jede individuelle Trockenzone über eine unabhängig von allen anderen Trockenzonen regulierbare Konditionierung des zugeführten Frischluftstromes verfügt,
wobei die durch eine Luftzufuhr (6) eintretende Luft über ein kombiniertes Heiz-Düsen-System (16) auf den zu trocknenden Mehrschichtenverbund (14) appliziert wird,
und wobei der Innenraum jeder Trockenzone (T1, T2) zur kontrollierten Reinigung mit Sprühdüsen zum Versprühen einer Reinigungsflüssigkeit ausgestaltet ist, und wobei der Innenraum des Trockenofens (5) totraumfrei ausgeführt ist,
wobei alle für die Ablagerung von eventuellen Verunreinigungen in Frage kommenden Ecken und Nischen entweder durch entsprechende technische Konstruktionen ausgeschlossen werden oder durch geeignete Abdeckelemente vor dem Eindringen von Verunreinigungen abgeschirmt sind,
wobei alle Transportwalzen (17), mit denen der beschichtete Mehrschichtverbund (14) durch den Trockenofen (5) und die einzelnen Trockenzonen (T1 bis Tx) hindurch bewegt wird, als Hohlwellen ausgestaltet und mit Sprühdüsen ausgerüstet sind,
wobei die als Hohlwellen ausgestalteten und mit Sprühdüsen ausgerüsteten Transportwalzen (17) an eine Hochdruckpumpe angeschlossen sind, die Reinigungsflüssigkeit durch die Transportwalzen hindurch in die Sprühdüsen pumpt, die in die Transportwalzen integriert sind und wobei die Reinigungsflüssigkeit in dem nach unten konisch zulaufend ausgestalteten unteren Gehäuseteil (12) des Trockenofens (5) zusammenfließt und dort über einen Ablauf (15) abgelassen oder mit Hilfe einer Pumpe wieder zurück zur Hochdruckpumpe befördert oder entfernt wird.

2. Verfahren nach Anspruch 1,
**dadurch gekennzeichnet,**
**dass** als Trägermaterial (2) bahnförmige Materialien wie Papierbahnen oder Textilbahnen in Form von Geweben oder Vliesen aus natürlichen oder künstlichen Fasern, es können aber auch Folien aus Kunststoff eingesetzt werden, die ggf. noch mit Löchern versehen sein können, eingesetzt werden.

3. Verfahren nach Anspruch 1 oder 2,
**dadurch gekennzeichnet,**
**dass** als flüssige Komponente für die Beschichtung des Trägermaterials (2) im wesentlichen organische Rohstoffe in Mischung mit Wasser eingesetzt werden, insbesondere Mischungen organischer Rohstoffe, die wasserlöslich oder in Wasser suspendierbar sind, wie Polyvinylalkohol, Polyvinylpyrrolidon, Cellulosederivate, Polyvinylacetat, Polyethylenglykol, Alginate, Xanthate, Gelatine und andere wasserlösliche Polymere.

4. Verfahren nach Anspruch 3,
**dadurch gekennzeichnet,**
**dass** die flüssige Komponente für die Beschichtung des Trägermaterials (2) zusätzlich noch weitere Füllstoffe enthält wie Mannitol, Lactose, Kalziumphosphate, Glukose oder Sorbinsäurederivate und dass sie zusätzlich noch Zusätze an aktiven Substanzen wie Wirkstoffe, Aromastoffe, Menthol, Glutamat und andere Zusatzstoffe, teilweise auch flüchtiger Art, enthält.

5. Verfahren nach einem oder nach mehreren der Ansprüche 1 bis 4,
**dadurch gekennzeichnet,**
**dass** das Beschichten des Trägermaterials (2) mit einer oder mit mehreren flüssigen Komponenten nach üblichen Auftragstechniken erfolgt, bei denen die flüssigen Komponenten auf das Trägermaterial aufgegossen oder mit Hilfe von Walzen aufgezogen werden.

6. Verfahren nach einem oder nach mehreren der Ansprüche 1 bis 5,
**dadurch gekennzeichnet,**
**dass** der Trockenofen (5) für das Verfahren so konstruiert ist, dass sein gesamter Innenraum zur kontrollierten Reinigung geeignet ist und mit Hilfe des in den Trockenofen (5) integrierten Systems in CIP-Technik gereinigt werden kann.

7. Verfahren nach einem oder nach mehreren der Ansprüche 1 bis 6,
**dadurch gekennzeichnet,**
**dass** das äußere Gehäuse des Trockenofens (5) so ausgestaltet ist, dass der obere Teil (11) des Trockenofens (5) nach oben abgehoben werden kann und dass alle Einbauteile im Inneren des Trockenofens (5) so ausgestaltet sind, dass eine Demontage zu Reinigungszwecken nicht notwendig ist.

8. Verfahren nach einem oder nach mehreren der Ansprüche 1 bis 7,
**dadurch gekennzeichnet,**
**dass** die Transportwalzen (17) sich während des Reinigungsprozesses drehen.

## Claims

1. A production process for a multilayer composite (14), in which one or more layers are firstly applied to a substrate by coating using a liquid component, the coated multilayer composite (14) is dried thereafter and the dried multilayer composite (14) is thereafter rolled up, wherein the installation is cleaned as a final step, wherein the air circulation of each drying zone (T1, T2) is set entirely to fresh air supply during the drying of the coated multilayer composite (14) in the drying oven (5) having at least two drying zones (T1, T2) and each individual drying zone has a conditioning of the supplied fresh air flow that can be controlled independently of all other drying zones, wherein the air entering through an air supply (6) is applied to the multilayer composite (14) to be dried via a combined heating-nozzle system (16) and wherein the interior of each drying zone (T1, T2) is embodied with spray nozzles for spraying a cleaning fluid for controlled cleaning purposes, and wherein the interior of the drying oven (5) does not have dead space, wherein all corners and nooks that are susceptible to the deposition of possible contaminants are either excluded by appropriate technical designs or screened from contaminants penetrating therein by suitable cover elements, wherein all transport rollers (17), by means of which the coated multilayer composite (14) is moved through the drying oven (5) and the individual drying zones (T1 to Tx), are embodied as hollow shafts and equipped with spray nozzles, wherein the transport rollers (17) embodied as hollow shafts and equipped with spray nozzles are connected to a high-pressure pump, which pumps the cleaning fluid through the transport rollers and into the spray nozzles integrated into the transport rollers, and wherein the cleaning fluid flows together in the lower housing part (12) of the drying oven (5), which lower housing part has a design that tapers in a conical fashion toward the bottom, from where said cleaning fluid is drained via an outflow (15) or returned to the high-pressure pump with the aid of a pump or removed.

2. The process as claimed in claim 1, wherein web-shaped materials such as paper webs or textile webs in the form of fabrics or nonwovens from natural or artificial fibers are utilized as a substrate (2), but plastics films may also be utilized, which can optionally be provided with holes as well.

3. The process as claimed in claim 1 or 2, wherein, as the liquid component for the coating of the substrate (2), use is substantially made of organic raw materials in a mixture with water, more particularly mixtures of organic raw materials, which are water-soluble or can be suspended in water, such as polyvinyl alcohol, polyvinyl pyrrolidone, cellulose derivatives, polyvinyl acetate, polyethylene glycol, alginates, xanthates, gelatins and other water-soluble polymers.

4. The process as claimed in claim 3, wherein the liquid component for coating the substrate (2) additionally contains further fillers such as mannitol, lactose, calcium phosphates, glucose or sorbic-acid derivatives, and wherein it additionally contains additives of active substances such as active ingredients, flavorings, menthol, glutamate and other additives, partly also of a volatile type.

5. The process as claimed in one or more of claims 1 to 4, wherein the substrate (2) is coated with one or more liquid components according to conventional application techniques, in which the liquid components are poured onto the substrate or applied with the aid of rollers.

6. The process as claimed in one or more of claims 1 to 5, wherein the drying oven (5) for the process is constructed such that its entire interior is suitable for controlled cleaning and can be cleaned using the CIP technique with the aid of the system integrated into the drying oven (5).

7. The process as claimed in one or more of claims 1 to 6, wherein the outer housing of the drying oven (5) is embodied such that the upper part (11) of the drying oven (5) can be lifted upward and wherein all fixtures inside the drying oven (5) are embodied such that cleaning does not require disassembly.

8. The process as claimed in one or more of claims 1 to 7, wherein the transport rollers (17) rotate during the cleaning process.

## Revendications

1. Procédé de fabrication d'un composite multicouche (14), selon lequel une ou plusieurs couches sont tout d'abord appliquées sur un matériau support par revêtement avec un composant liquide, puis le composite multicouche revêtu (14) est séché, puis le composite multicouche séché (14) est enroulé, l'unité étant nettoyée en tant que dernière étape,
pendant le séchage du composite multicouche revêtu (14) dans le four de séchage comprenant au moins deux zones de séchage (T1, T2), le circuit d'air de chaque zone de séchage (T1, T2) étant entièrement réglé sur l'apport d'air frais, et chaque zone de séchage individuelle disposant d'un conditionnement du courant d'air frais introduit qui peut être régulé indépendamment de toutes les autres zones de séchage, l'air entrant par une entrée d'air (6) étant appliqué sur le composite multicouche à sécher (14) par un système combiné de buses chauffantes, et l'espace intérieur de chaque zone de séchage (T1, T2) étant configuré pour le nettoyage contrôlé avec des buses de pulvérisation pour la pulvérisation d'un liquide de nettoyage,
et l'espace intérieur du four de séchage (5) étant configuré sans espace mort, tous les coins et les niches envisagés pour le dépôt d'éventuelles impuretés étant exclus par des constructions techniques appropriées ou protégés par des éléments de recouvrement appropriés contre la pénétration d'impuretés,
tous les cylindres de transport (17) avec lesquels le composite multicouche revêtu (14) est déplacé dans le four de séchage (5) et les zones de séchage individuelles (T1 à Tx) étant configurés sous la forme d'arbres creux et équipés de buses de pulvérisation,
les cylindres de transport (17) configurés sous la forme d'arbres creux et équipés de buses de pulvérisation étant raccordés à une pompe haute pression, qui pompe un liquide de nettoyage au travers des cylindres de transport dans les buses de pulvérisation qui sont intégrées dans les cylindres de transport,
et le liquide de nettoyage s'écoulant dans la partie de boîtier inférieure (12) du four de séchage (5) configurée sous forme conique vers le bas, et en sortant par une sortie (15) ou étant de nouveau transporté à l'aide d'une pompe dans la pompe haute pression ou éliminé.

2. Procédé selon la revendication 1, **caractérisé en ce que** des matériaux en forme de bande tels que des bandes de papier ou des bandes textiles sous la forme de tissus ou de non-tissés en fibres naturelles ou artificielles sont utilisés en tant que matériau support (2), des feuilles en plastique pouvant toutefois également être utilisées, qui peuvent éventuellement également être munies de trous.

3. Procédé selon la revendication 1 ou 2, **caractérisé en ce qu'**en tant que composant liquide pour le revêtement du matériau support (2), des matières premières essentiellement organiques en mélange avec de l'eau sont utilisées, notamment des mélanges de matières premières organiques qui sont solubles dans l'eau ou peuvent être suspendues dans l'eau, telles que l'alcool polyvinylique, la polyvinylpyrrolidone, les dérivés de cellulose, le polyacétate de vinyle, le polyéthylène glycol, les alginates, les xanthates, la gélatine et les autres polymères solubles dans l'eau.

4. Procédé selon la revendication 3, **caractérisé en ce que** le composant liquide pour le revêtement du matériau support (2) contient en outre d'autres charges, telles que du mannitol, du lactose, du phosphate de calcium, du glucose ou des dérivés de l'acide sorbique, et **en ce qu'**il contient en outre des additifs substances actives, tels que des agents actifs, des aromatisants, du menthol, du glutamate et d'autres additifs, en partie également de type volatils.

5. Procédé selon une ou plusieurs des revendications 1 à 4, **caractérisé en ce que** le revêtement du matériau support (2) avec un ou plusieurs composants liquides a lieu par des techniques d'application usuelles, selon lesquelles les composants liquides sont versés sur le matériau support ou appliqués à l'aide de cylindres.

6. Procédé selon une ou plusieurs des revendications 1 à 5, **caractérisé en ce que** le four de séchage (5) pour le procédé est construit de telle sorte que l'ensemble de son espace intérieur est approprié pour le nettoyage contrôlé et peut être nettoyé à l'aide du système intégré dans le four de séchage (5) par la technique NEP.

7. Procédé selon une ou plusieurs des revendications 1 à 6, **caractérisé en ce que** le boîtier extérieur du four de séchage (5) est configuré de telle sorte que la partie supérieure (11) du four de séchage (5) peut être soulevée vers le haut et **en ce que** tous les éléments à l'intérieur du four de séchage (5) sont configurés de telle sorte qu'un démontage n'est pas nécessaire à des fins de nettoyage.

8. Procédé selon une ou plusieurs des revendications 1 à 7, **caractérisé en ce que** les cylindres de transport (17) tournent pendant le procédé de nettoyage.
